# EUROPÄISCHE PATENTSCHRIFT

(11) **EP 2 699 790 B1**
(45) Veröffentlichungstag und Bekanntmachung des Hinweises auf die Patenterteilung: **03.06.2015**
(21) Anmeldenummer: 12709579.2
(22) Anmeldetag: 12.03.2012
(51) Int. Cl.: F02M 59/44, F02M 61/16

(54) **KOMPONENTE, INSBESONDERE EINES KRAFTSTOFFEINSPRITZSYSTEMS, MIT EINER OBERFLÄCHE**
COMPONENT, IN PARTICULAR OF A FUEL INJECTION SYSTEM, HAVING A SURFACE
COMPOSANT, EN PARTICULIER COMPOSANT D'UN SYSTÈME D'INJECTION DE CARBURANT POSSÉDANT UNE SURFACE

(30) Priorität: 21.04.2011 DE 102011007876
(43) Veröffentlichungstag der Anmeldung: 26.02.2014
(73) Patentinhaber: Robert Bosch GmbH, 70442 Stuttgart (DE)
(72) Erfinder: BUERKLE, Frieder, 73349 Wiesensteig (DE); ELLENSCHLAEGER, Andreas, 70374 Stuttgart (DE)
(86) Internationale Anmeldenummer: PCT/EP2012/054230
(87) Internationale Veröffentlichungsnummer: WO 2012/143178

(56) Entgegenhaltungen:
- EP-A2- 1 900 933
- WO-A1-2011/029941
- DE-A1- 10 232 050
- DE-A1- 10 344 584
- DE-A1-102004 063 165

## Beschreibung

Die vorliegende Erfindung betrifft zusammenwirkende Komponenten, insbesondere eines Kraftstoffeinspritzsystems, mit jeweils einer Oberfläche, wobei die zumindest eine Oberfläche eine Struktur aufweist, die einem Anhaften eines reaktionsfähigen Mediums, insbesondere eines Kraftstoffs, eines Biokraftstoffs, eines Additivs und/oder einer Fettsäure, entgegenwirkt. Weiterhin betrifft die Erfindung ein Verfahren zum Herstellen zumindest einer Komponente zweier zusammenwirkender Komponenten mit jeweils einer Oberfläche, wobei auf die Oberfläche der zumindest einen Komponente eine Struktur aufgebracht wird, die einem Anhaften eines reaktionsfähigen Mediums, insbesondere eines Kraftstoffs, eines Biokraftstoffs, eines Additivs und/oder einer Fettsäure entgegenwirkt. Die Oberfläche weist dabei eine veränderte Oberflächenbeschaffenheit, insbesondere hinsichtlich der Oberflächeneigenschaften und deren Oberflächenstruktur auf.

### Stand der Technik

Solche zusammenwirkenden Komponenten sind aus der DE 102 32 050 A1 bekannt. Diese Komponenten sind eine Ventilnadel und ein Ventilkörper eines Kraftstoffeinspritzventils, wobei die Ventilnadelspitze der Ventilnadel und der zugehörige Ventilsitz in dem Ventilkörper Mikrovertiefungen aufweisen, die eine Verschleißverringerung der hier zusammenwirkenden Bauteile bewirken sollen. Der Verschleiß tritt insbesondere beim Auftreffen der Ventilnadelspitze auf den Ventilsitz auf, wobei dieses Auftreffen schlagartig zum schnellen Verschließen der Einspritzöffnungen in dem Ventilkörper erfolgt. Wird die Ventilnadel von dem Ventilsitz für eine Freigabe der Einspritzöffnungen wegbewegt, entfernt sich die Ventilnadelspitze von dem Ventilsitz um einen definierten Weg, so das Kraftstoff durch den zwischen der Ventilnadelspitze und dem Ventilsitz gebildeten Ringspalt zu den Einspritzöffnungen fließen kann.

Aus der DE 10 2004 063 165 A1 ist ein Einspritzventil bekannt, das im Bereich von durch eine Ventilnadel beherrschten Einspritzöffnungen Noppen aufweist. Diese Noppen, sie in den Einspritzöffnungen angeordnet sind, sollen eine Adhäsion von Schmutzpartikeln an der Oberfläche der Einspritzöffnungen verhindern, Die Einspritzöffnungen sind Bohrungen mit einem geringen Durchmesser, die in den Ventilkörper eingearbeitet sind.

Die DE 103 44 584 A1 betrifft ein Kraftstoffeinspritzventil, bei dem ein Ventilsitz mit einer vorgegebenen Oberflächenrauigkeit hergestellt werden soll. Dabei erfolgt die Erzeugung der Oberflächenrauigkeit durch eine Beschichtung des Ventilsitzes. Dabei liegt die so erzeugte Fläche mit der definierten Oberflächenrauigkeit außerhalb des Bereichs von zusammenwirkenden Bauteilen, also dem Ventilsitz und einer Ventilnadelspitze. Zweck dieser Oberflächenrauigkeit ist die Verringerung einer Wirbelintensität des Kräftstoffstrahls.

Der Erfindung liegt die Aufgabe zu Grunde, bei zumindest einer Komponente einer Komponentengruppe die Oberflächenbeschaffenheit so zu verändern, dass die Möglichkeit der Anhaftung von Ablagerungen vermindert ist, beziehungsweise deren Auswirkungen minimiert sind.

### Offenbarung der Erfindung

### Vorteile der Erfindung

Diese Aufgabe wird dadurch gelöst, dass die Komponenten zwei zusammenwirkende, zueinander bewegte, eine Passung mit einem Führungsspiel bildende Komponenten sind, und dass die Oberfläche eine von einem Mittenrauwert Ra bestimmte Oberflächenbeschaffenheit aufweist und der arithmetische Mittenrauwert einen Wert >= 0,2 µm aufweist. Das entsprechende Verfahren zum Herstellen einer solchen Komponente sieht vor, dass die Struktur der Oberfläche zumindest einer Komponente der zwei zusammenwirkenden, zueinander bewegten, eine Passung mit einem Führungsspiel bildenden Komponenten so ausgelegt ist, dass deren Beschaffenheit von einem arithmetischen Mittenrauwert Ra mit einem Wert >= 0,2 µm bestimmt ist. Dabei wird die Oberflächenbeschaffenheit, also die Oberflächeneigenschaft und die Oberflächenstruktur klebekraftminimierend ausgelegt. Dieser Ausgestaltung bzw. diesem Verfahren liegt die Erkenntnis zu Grunde, dass eine solche Komponente oder solche Komponentengruppen zunehmend mit einem reaktionsfähigen Medium, dass insbesondere eine Kraftstoff (Dieselkraftstoff, Benzin), ein Biokraftstoff, eine Additiv, eine Fettsäure oder eine beliebige Mischung davon sein kann, Kontakt haben, bei dem durch die grundsätzliche Beschaffenheit des Mediums beziehungsweise durch die Aufnahme von Zusätzen die Möglichkeit der Bildung von Ablagerungen und/oder von Alterungsprodukten in dem Medium erhöht ist. Solche Ablagerungen und Alterungsprodukte haften bevorzugt an den mediumführenden, also fluidführenden Oberflächen der einzelnen Komponenten. Durch diese Anhaftung wird aber die Beweglichkeit der beispielsweise zueinander bewegten Komponenten soweit reduziert, dass es zu Verklemmungen bzw. Verklebungen der Komponentengruppen kommen kann. Sind die Komponenten beispielsweise bei engen Führungsspielen zur Ausführung einer Schaltfunktion ausgelegt, kann durch eine solche Verklemmung oder Verklebung die geführte Komponente an einem Schaltvorgang gehindert werden. Dadurch, dass zumindest eine Oberfläche einer der zusammenwirkenden Komponenten klebekraftminimiert ist, können Ablagerungen bzw. Alterungsprodukte an dieser Komponente nicht oder nur in einem geringen Umfang Klebekräfte aufbringen, so dass die Gefahr von Ausfällen der entsprechenden Komponentengruppe minimiert ist. In der allgemeinsten Ausführung ist aber nur eine Oberfläche einer Komponente erfindungsgemäß ausgebildet, um einem Anhaften eines Mediums beziehungsweise eines Fluids entgegenzuwirken. Dabei ist die Oberflächenbeschaffenheit von einem arithmetischen Mittenrauwert Ra bestimmt und der Mittenrauwert Ra der Oberfläche des Bauteils weist einen Wert >= 0,2 µm auf. In weiterer Ausgestaltung ist die Oberflächenbeschaffenheit von einer gemittelten Rautiefe Rz bestimmt und die Rautiefe Rz der Oberfläche weist einen Wert von >= 0,2 µm, insbesondere >= 1,5 µm, auf. Schließlich ist in einer weiteren Ausgestaltung die Oberflächenbeschaffenheit von einer Profiltiefe Pt bestimmt und die Profiltiefe Pₜ der Oberfläche weist einen Wert von >= 0,2 µm, insbesondere >= 2 µm, auf. Alle diese Werte kennzeichnen Grenzwerte, bei deren Unterschreitung die gegenseitige Haltekraft oder Klebekraft von miteinander kommunizierenden Komponenten bei schon geringen Veränderungen der oben genannten Oberflächenbeschaffenheiten extrem ansteigt. Andererseits ist bei diesen Werten gewährleistet, dass die Gleiteigenschaften der zusammenwirkenden Komponenten unbeeinträchtigt sind.

In Weiterbildung der Erfindung ist die Struktur eine Schraubengewindestruktur oder eine Rautenstruktur beziehungsweise es wird eine der beiden Strukturen oder eine Kombination der beiden Strukturen aufgebracht. Diese Strukturen haben sich als besonders geeignet erwiesen, einem Anhaften von einem reaktionsfähigen Medium entgegenzuwirken.

In Weiterbildung der Erfindung wird die Oberfläche durch einen Schleifprozess, einen Laserstrukturierungsprozess oder einen Hartdrehprozess bearbeitet, wobei folglich die entsprechende Komponente geschliffen, laserstrukturiert (beispielsweise durch einen gepulsten Laser und einer dadurch erzeugten Struktur oder Lotuseffekt (Noppenstruktur) der Riefen) oder hartgedreht wird. Als Schleifprozess kommt beispielsweise ein Centerschleifprozess Infrage, bei dem es zu einer Ausbildung der Oberfläche mit einer Außenkontur an beispielsweise einer zylindrischen Oberfläche kommt, die der Schraubengewindestruktur entspricht oder zumindest ähnelt. Ein weiterer Schleifprozess ist ein Kreuzschliffprozess, bei dem die Oberfläche eine Struktur annimmt, die der Rautenstruktur entspricht oder zumindest ähnelt. Ein Kreuzschliff erfolgt insbesondere bei einem Innenschleifprozess von Bohrungen. Allen diesen Obertlächenbehandlungsprozessen ist es gemeinsam, dass diese bei einem vertretbaren Arbeitsaufwand prozesssicher darstellbar sind.

In Weiterbildung der Erfindung ist die Komponente ein beliebiges Bauteil eines Kraftstoffeinspritzsystems, insbesondere eine Kraftstoffpumpe, ein Kraftstoffinjektor oder ein sonstiges systemkritisches Bestandteil wie beispielsweise ein Schaltventils. Insbesondere bei einem Kraftstoffeinspritzsystem tritt die Problematik des Anhaftens der einzelnen Komponenten an den zusammenwirkenden Komponentengruppen, beispielsweise bei Zugabe von Additiven oder einer Biodieselbeimischung, die wiederum bei einer Alterung des Biodiesels zu Ablagerungen führen, zu dem jeweiligen Kraftstoff, auf.

Bevorzugt ist der Gegenstand der Erfindung also bei zusammenwirkenden Komponenten eines Kraftstoffeinspritzsystems verwendbar, wobei das Kraftstoffeinspritzsystem mit einem zumindest eine Biodieselbeimischung aufweisenden Kraftstoff betrieben wird. Insbesondere bei solchen mit einer Biodieselbeimischung betriebenen Kraftstoffeinspritzsystemen haften die Bestandteile der Beimischung durch einen polaren Charakter der Fettsäuren, die in der Biodieselbeimischung enthalten sind, an metallischen Oberflächen. Gleichzeitig kann eine Reduktion der Klebekraft durch eine Reduzierung des Materialtrageanteils Rmr (0,1), (0,2) und (0,3) (nach Abbott) erfolgen.

Dabei kann der Materialtraganteil ausgehend von einem Ausgangswert mit einem ersten Materialtraganteil Rmr der Materialtraganteil Rmr nach einer Abbott-Kurve der Oberfläche der Komponente um bis zu 65 % reduziert werden. Beispielhaft weist der Materialtrageanteil Rmr (0,1) einen Wert <= 25 %, der Materialtrageanteil Rmr (0,2) einen Wert <= 45 % und der Materialtrageanteil Rmr (0,3) einen Wert <= 65% auf.

Vorteilhafte Weiterbildungen der Erfindung sind der Zeichnungsbeschreibung zu entnehmen, in der ein in den Figuren dargestelltes Ausführungsbeispiel der Erfindung näher beschrieben ist.

### Kurzbeschreibung der Zeichnungen

Es zeigen:
- Figur 1: ein Anwendungsbeispiel der Erfindung an einem Kopplermodul eines Kraftstoffeinspritzsystems,
- Figur 2: eine Versuchsanlage zur Bildung eines Führungsspiels zwischen einem Kopplerkolben und einer Abzugsglocke zu einer Belagsablagerungsbestimmung ,
- Figur 3: ein Diagramm mit der Darstellung der Auswirkungen verschiedener Oberflächenbeschaffenheiten einer Komponente in Abhängigkeit der gleichbleibenden Oberfläche einer Gegenkomponente,
- Figur 4: ein Diagramm mit dem exponentiellen Zusammenhang zwischen einer Klebekraft und einer Veränderung der Oberflächenbeschaffenheit einer Komponente und
- Figur 5: ein Diagramm mit einer Darstellung der prozentualen Verteilung von Oberflächenbeschaffenheiten einer Komponente gegenüber einer Klebekraft der Komponente.

### Ausführungsform der Erfindung

Die linke Abbildung der Figur 1 zeigt ein Kopplermodul eines Kraftstoffeinspritzsystems einer Brennkraftmaschine. Dieses Kraftstoffeinspritzsystem ist insbesondere zur Verwendung bei einem Common-Rail Kraftstoffeinspritzsystem ausgelegt, bei dem Kraftstoff unter einem Druck von ab ca. 1600 bar in einem Speicher gespeichert wird. Diesem Speicher wird der Kraftstoff aus einem Kraftstofftank von einer Hochdruckpumpe zugeführt und aus dem Speicher wird Kraftstoff bedarfsweise von Kraftstoffinjektoren über Hochdruckleitungen entnommen. Die Kraftstoffinjektoren werden für eine Betätigung elektrisch angesteuert und spritzen den Kraftstoff in einen Brennraum der Brennkraftmaschine ein. Ein solcher Kraftstoffinjektor weist ein solches Kopplermodul als Bestandteil der elektrisch angesteuerten Kraftstoffzumesseinrichtung auf. Solche Common-Rail-Kraftstoffeinspritzsysteme werden insbesondere bei selbstzündenden Brennkraftmaschinen verwendet, die mit Dieselkraftstoff betrieben werden. Diesem Dieselkraftstoff wird vermehrt Biodiesel in einer Größenordnung von bis zu 20%, gegebenenfalls sogar darüber hinausgehend, zugesetzt. Alternativ kann der Dieselkraftstoff auch durch alternative Kraftstoffe, die zumindest ähnliche Zündeigenschaften wie Dieselkraftstoff aufweisen, ersetzt werden. Alle diese alternativen Kraftstoffe bzw. der Biodiesel haben die Eigenschaft, dass zumindest Teile deren Bestandteile durch den polaren Charakter von enthaltenen Fettsäuren an metallischen Oberflächen haften und Ablagerungen bilden können.

Das kraftstoffumspülte Kopplermodul gemäß der linken Abbildung der Figur 1 weist eine Kopplerhülse 1 mit einer durchgehenden zylindrischen Bohrung auf, in die zwei Kopplerkolben 2 eingesetzt sind. Ein solcher Kopplerkolben 2 mit einem Ringflansch, der das vollständige Eintauchen des Kopplerkolbens 2 in die Bohrung verhindert, ist in der rechten Abbildung der Figur 1 in einen vergrößerten Maßstab dargestellt. Die beiden Kopplerkolben sind beispielsweise mit einem Führungsspiel von 4 µm in der Kopplerhülse 1 geführt. Das Kopplermodul überträgt eine beispielsweise von einem Piezoaktor auf den oberen Kopplerkolben 2 ausgeübte Krafteinwirkung auf den unteren Kopplerkolben 2, der letztendlich die von dem Piezoaktor hervorgerufene Bewegung auf einen Ventilkolben zur Ansteuerung einer Ventilnadel des Kraftstoffinjektors überträgt. Die Ventilnadel wird durch die beschriebene Einrichtung von einer geschlossenen Position in eine geöffnete Position und umgekehrt bewegt. In der geöffneten Position wird durch von der Ventilnadel beherrschte Einspritzöffnungen eines Ventilnadelkörpers des Kraftstoffinjektors Kraftstoff in einen zugeordneten Brennraum der Brennkraftmaschine eingespritzt. Die Erfindung wird vorliegend an einem solchen Kopplermodul erläutert, ist aber auf jede andere Komponentengruppe eines Kraftstoffeinspritzsytems anwendbar.

Die erfindungsgemäß ausgebildete Komponente ist der Kopplerkolben 2 oder die Kopplerhülse 1 oder beide als Komponentengruppe.

Die Versuchsanlage gemäß Figur 2 weist ein Modul mit einem Grundteil 3 auf, das eine zylinderförmige Ausnehmung aufweist, in die ein Kopplerkolben 2 mit dessen Ringflansch eingesetzt und festgeklemmt ist. Der eigentliche Kopplerkolben 2 ist von einer Abzugsglocke 4 umgeben, deren zylindrische Bohrung zur Aufnahme des eigentlichen Kopplerkolbens 2 bezüglich des Durchmessers und der Oberflächenbeschaffenheit der Bohrung der Kopplerhülse 1 entspricht.

Durch einen Kanal 5a wird in die Abzugsglocke 4 beispielsweise ein mit Biodiesel versetzter Dieselkraftstoff zugeführt, entlang der Passung zwischen dem Kopplerkolben 2 und der Abzugsglocke 4 an dem so gebildeten Führungsspiel mit einem Führungsspiel von vorzugsweise 5 µm vorbeigeleitet und durch den Kanal 5b in dem Grundteil 3 abgeführt. Das Führungsspiel kann dabei zwischen 3 µm und 14 µm variiert werden. Zur Versuchsdurchführung wird beispielsweise in einem Zeitrahmen von mehreren Stunden, Tagen oder Wochen mit Biokraftstoff versetzter Dieselkraftstoff oder aber auch konzentrierter Biokraftstoff der Versuchsanlage zugeführt. Zur Auswertung des Versuchs wird die Kraft gemessen, mit der die Abzugsglocke 4 angehoben werden muss, um sich von dem in dem Grundteil festgehaltenen Kopplerkolben 2 zu lösen. Aus den gewonnenen Messwerten mit Abzugsglocken 4 (oder auch gegebenenfalls Kopplerkolben 2), die unterschiedliche Oberflächenbeschaffenheiten aufweisen, lässt sich ermitteln, welche Oberflächenbeschaffenheit für beispielsweise verschiedene Biokraftstoffe optimiert ist. Die so ermittelte Oberflächenbeschaffenheit hat folglich die Eigenschaft, dass Bestandteile des Biodiesels an dieser metallischen Oberfläche nicht oder nur schlecht haften.

Die Figur 3 zeigt ein Diagramm mit der Darstellung der Auswirkungen verschiedener Oberflächenbeschaffenheiten einer Komponente (beispielsweise der Abzugsglocke 4 oder des Kolbens 2) in Abhängigkeit der gleichbleibenden Oberfläche einer Gegenkomponente (beispielsweise des Kopplerkolbens 2). Die Oberflächenbeschaffenheiten sind charakterisiert durch einen arithmetischen Mittenrauwert Ra, einer gemittelten Rautiefe Rz und einer Profiltiefe Pt. Die Verläufe der einzelnen Oberflächenbeschaffenheiten geben den Zusammenhang zu der jeweiligen Bruchkraft F an. Die Bruchkraft F bezeichnet also die zuvor beschriebene Lösekraft der Abzugsglocke 4. Erkennbar ist, dass die Bruchkraft F jeweils am geringsten ist, wenn der arithmetische Mittenrauwert Ra und die Profiltiefe Pt groß ist. Bei anfangs deutlich abnehmenden Werten der einzelnen Oberflächenbeschaffenheiten nimmt die Bruchkraft F bis zu einem gemeinsamen Grenzwert F_{grenz} nur verhältnismäßig geringfügig zu.

Figur 4 zeigt in Analogie zur Figur 3 ein Diagramm mit dem exponentiellen Zusammenhang zwischen einer Klebekraft und einer Veränderung der Oberflächenstruktur einer Komponente und bei verschiedenen Materialtraganteilen Rmr gemäß der sogenannten Abbott-Kurve bei -0,1, -0,2 und -0,3 (Rmr (0,1); (0,2); (0,3)). Auch hier ist erkennbar, dass bis zu einem Grenzwert F_{grenz} eine deutliche Veränderung der Bruchkraft in Abhängigkeit des prozentualen Traganteils besteht.

Figur 5 zeigt in Diagrammform bei drei unterschiedlichen Modulen MD1, MD2 und MD3 die unterschiedliche Kombinationen von Oberflächenbeschaffenheiten (Oberflächeneigenschaft und Oberflächenstruktur) aufweisen. Insbesondere zeigt dieses Diagramm die Auswirkungen des arithmetischen Mittenrauwertes Ra, der gemittelten Rautiefe Rz und der Profiltiefe Pt gegenüber den verschiedenen Materialtraganteilen Rmr und insbesondere hinsichtlich der Bruchkraft F. Modul MD1 zeigt ein gleichgestelltes Verhältnis von allen Werten, dass durch die Umsetzung der Erfindung darstellbar ist. Modul MD2 zeigt, dass bei einer Reduzierung des arithmetischen Mittenrauwertes Ra, der gemittelten Rautiefe Rz und der Profiltiefe Pt sowie ein Anstieg des Materialtraganteils Rmr zu einem Anstieg der Bruchkraft F führen. Wird dann, wie im Modul MD3 dargestellt, der arithmetische Mittenrauwert Ra, die gemittelte Rautiefe Rz und die Profiltiefe PT nur geringfügig weiter verringert und es zu einem Anstieg des Materialtrageteils Rmr kommt, steigt insbesondere die Bruchkraft F rapide an. Angewendet auf den Gegenstand der vorliegenden Erfindung bedeutet dies, dass bei dem ausgewogenen Modul MD1 die Möglichkeit der Auswirkungen von angehafteten Ablagerungen an der jeweiligen Oberfläche minimiert ist. Dagegen ist bei dem Modul MD3 die Möglichkeit von der Auswirkung der Anhaftung von Ablagerungen an der jeweiligen Oberfläche sehr hoch.

## Patentansprüche

1. Zusammenwirkende Komponenten, insbesondere eines Kraftstoffeinspritzsystems, mit jeweils einer Oberfläche, wobei die zumindest eine Oberfläche eine Struktur aufweist, die einem Anhaften eines reaktionsfähigen Mediums, insbesondere eines Kraftstoffs, eines Biokraftstoffs, eines Additivs und/oder einer Fettsäure, entgegenwirkt, **dadurch gekennzeichnet, dass** die Komponenten zwei zusammenwirkende, zueinander bewegte, eine Passung mit einem Führungsspiel bildende Komponenten sind, und dass die Oberfläche eine von einem Mittenrauwert Ra bestimmte Oberflächenbeschaffenheit aufweist und der arithmetische Mittenrauwert einen Wert >= 0,2 µm aufweist.

2. Komponente nach Anspruch 1,
**dadurch gekennzeichnet, dass** die Struktur eine Schraubengewindestruktur oder eine Rautenstruktur ist.

3. Komponente nach Anspruch 1 oder 2,
**dadurch gekennzeichnet, dass** die Oberflächenbeschaffenheit von einer gemittelten Rautiefe Rz bestimmt ist und die gemittelte Rautiefe Rz einen Wert >= 2 µm aufweist.

4. Komponente nach einem der vorherigen Ansprüche,
**dadurch gekennzeichnet, dass** die Oberflächenbeschaffenheit von einer Profiltiefe Pt bestimmt ist und die Profiltiefe Pt einen Wert >= 2 µm aufweist.

5. Komponente nach der vorherigen Ansprüche,
**dadurch gekennzeichnet, dass** die Oberfläche geschliffen, laserstrukturiert oder hartgedreht ist.

6. Verfahren zum Herstellen zumindest einer Komponente zweier zusammenwirkender Komponenten mit jeweils einer Oberfläche, wobei auf die Oberfläche der zumindest einen Komponente eine Struktur aufgebracht wird, die einem Anhaften eines reaktionsfähigen Mediums, insbesondere eines Kraftstoffs, eines Biokraftstoffs, eines Additivs und/oder einer Fettsäure entgegenwirkt,
**dadurch gekennzeichnet, dass** die Struktur der Oberfläche zumindest einer. Komponente der zwei zusammenwirkenden, zueinander bewegten, eine Passung mit einem Führungsspiel bildenden Komponenten so ausgelegt ist, dass deren Beschaffenheit von einem arithmetischen Mittenrauwert Ra mit einem Wert >= 0,2 µm bestimmt ist.

7. Verfahren nach Anspruch 6,
**dadurch gekennzeichnet, dass** auf die Oberfläche der Komponente eine schraubengewindeförmige oder eine rautenförmige Struktur aufgebracht wird.

8. Verfahren nach einem der Ansprüche 6 oder 7,
**dadurch gekennzeichnet, dass** die Oberfläche der Komponente durch einen Schleifprozess, einem Laserstrukturierungsprozess oder einem Hartdrehprozess bearbeitet wird.

9. Verfahren nach Anspruch 8,
**dadurch gekennzeichnet, dass** der Schleifprozess ein Centerschleifprozess oder ein Kreuzschliffschleifprozess ist.

10. Verfahren nach einem der Ansprüche 6 bis 9,
**dadurch gekennzeichnet, dass** die Struktur der Oberfläche so ausgelegt wird, dass deren Beschaffenheit von einer gemittelten Rautiefe Rz mit einem Wert >= 2 µm und/oder einer Profiltiefe Pt der Oberfläche mit einen Wert >= 2 µm bestimmt ist.

11. Verfahren nach einem der Ansprüche 6 bis 10,
**dadurch gekennzeichnet, dass** ausgehend von einem Ausgangswert mit einem ersten Materialtraganteil Rmr der Materialtraganteil Rmr nach einer Abbott-Kurve der Oberfläche der Komponente um bis zu 65 % reduziert wird.

## Claims

1. Interacting components, in particular of a fuel injection system, each having a surface, wherein the at least one surface has a structure which counteracts adhesion of a reactive medium, in particular of a fuel, of a biofuel, of an additive and/or of an aliphatic acid,
**characterized in that** the components are two interacting components which move relative to one another and which form a fit with a guide clearance, and **in that** the surface has a surface condition defined by an average roughness value Ra, and the arithmetic average roughness value has a value of >= 0.2 µm.

2. Component according to Claim 1,
**characterized in that** the structure is a screw thread structure or a rhomboidal structure.

3. Component according to Claim 1 or 2,
**characterized in that** the surface condition is defined by an average roughness depth Rz and the average roughness depth Rz has a value of >= 2 µm.

4. Component according to one of the preceding claims,
**characterized in that** the surface condition is defined by a profile depth Pt and the profile depth Pt has a value of >= 2 µm.

5. Component according to one of the preceding claims,
**characterized in that** the surface is ground, laser-structured or hard-turned.

6. Method for producing at least one component of two interacting components, each having a surface, wherein, to the surface of the at least one component, there is applied a structure which counteracts adhesion of a reactive medium, in particular of a fuel, of a biofuel, of an additive and/or of an aliphatic acid,
**characterized in that** the structure of the surface of at least one component of the two interacting components which move relative to one another and which form a fit with a guide clearance is configured such that the condition thereof is defined by an arithmetic average roughness value Ra with a value of >= 0.2 µm.

7. Method according to Claim 6,
**characterized in that** a screw thread-like structure or a rhombic structure is applied to the surface of the component.

8. Method according to either of Claims 6 and 7,
**characterized in that** the surface of the component is machined by way of a grinding process, a laser structuring process or a hard turning process.

9. Method according to Claim 8,
**characterized in that** the grinding process is a centre grinding process or a cross-grinding process.

10. Method according to one of Claims 6 to 9,
**characterized in that** the structure of the surface is configured such that the condition thereof is defined by an average roughness depth Rz with a value of >= 2 µm and/or by a profile depth Pt of the surface with a value of >= 2 µm.

11. Method according to one of Claims 6 to 10,
**characterized in that**, proceeding from an initial value with a first material contact area Rmr, the material contact area Rmr is reduced, in accordance with an Abbott curve of the surface of the component, by up to 65%.

## Revendications

1. Composants coopérants, en particulier d'un système d'injection de carburant, présentant chacun une surface, la ou les surfaces présentant une structure qui s'oppose à l'adhérence d'un fluide réactif, en particulier d'un carburant, d'un biocarburant, d'un additif et/ou d'un acide gras,
**caractérisés en ce que**
les composants sont deux composants qui coopèrent mutuellement, qui se déplacent l'un par rapport à l'autre et qui forment un ajustement présentant un jeu de guidage et
**en ce que** la surface présente un état défini par un coefficient moyen de rugosité Ra, le coefficient moyen de rugosité arithmétique présentant une valeur >= 0,2 µm.

2. Composant selon la revendication 1, **caractérisé en ce que** la structure est une structure en filet hélicoïdal ou une structure en losange.

3. Composant selon les revendications 1 ou 2, **caractérisé en ce que** l'état de surface est défini par une profondeur moyenne de rugosité Rz et **en ce que** la profondeur moyenne de rugosité Rz présente une valeur >= 2 µm.

4. Composant selon l'une des revendications précédentes, **caractérisé en ce que** l'état de surface est défini par une profondeur de profil Pt et **en ce que** la profondeur de profil Pt présente une valeur >= 2 µm.

5. Composant selon la revendication précédente, **caractérisé en ce que** la surface est meulée, structurée au laser ou tournée en conditions dures.

6. Procédé de fabrication d'au moins un composant parmi deux composants qui coopèrent l'un avec l'autre, qui présentent chacune une surface, une structure qui s'oppose à l'adhérence d'un fluide réactif, en particulier d'un carburant, d'un biocarburant, d'un additif et/ou d'un acide gras étant appliquée sur la surface du ou des composants,
**caractérisé en ce que**
la structure de la surface d'au l'un parmi les deux composants qui coopèrent l'un avec l'autre, qui se déplacent l'un par rapport à l'autre et qui forment un ajustement présentant un jeu de guidage est conçue de telle sorte que son état est défini par un coefficient moyen de rugosité arithmétique Ra présentant une valeur >= 0,2 µm.

7. Procédé selon la revendication 6, **caractérisé en ce qu'**une structure en forme de filet hélicoïdal ou en forme de losange est appliquée sur la surface du composant.

8. Procédé selon l'une des revendications 6 ou 7, **caractérisé en ce que** la surface du composant est usinée par une opération de meulage, une opération de structuration au laser ou une opération de tournage en conditions dures.

9. Procédé selon la revendication 8, **caractérisé en ce que** l'opération de meulage est une opération de meulage centrée ou une opération de meulage de rectification à passes croisées.

10. Procédé selon l'une des revendications 6 à 9, **caractérisé en ce que** la structure de la surface est conçue de telle sorte que son état est défini par une profondeur moyenne de rugosité Rz dont la valeur est >= 2 µm et/ou une profondeur de profil Pt de la surface de valeur >= 2 µm.

11. Procédé selon l'une des revendications 6 à 10, **caractérisé en ce que** partant d'une valeur initiale avec une première fraction de matériau Rmr, la fraction de matériau Rmr est réduite jusqu'à 65 % selon une courbe d'Abbott de la surface du composant.
